# EUROPÄISCHE PATENTSCHRIFT

(11) **EP 2 089 594 B1**
(45) Veröffentlichungstag und Bekanntmachung des Hinweises auf die Patenterteilung: **03.01.2018**
(21) Anmeldenummer: 07819143.4
(22) Anmeldetag: 19.10.2007
(51) Int. Cl.: E04D 13/16

(54) **UNTERSPARREN-DÄMMSYSTEM FÜR EIN STEILDACH**
UNDER RAFTER INSULATION SYSTEM FOR A HIGH PITCHED ROOF
SYSTÈME D'ISOLATION SOUS CHEVRON POUR UN TOIT À FORTE PENTE

(30) Priorität: 27.11.2006 DE 102006055850
(43) Veröffentlichungstag der Anmeldung: 19.08.2009
(73) Patentinhaber: Rockwool International A/S, 2640 Hedehusene (DK)
(72) Erfinder: KALLWEIT, Gerhard, 46236 Bottrop (DE)
(74) Vertreter: Rausch Wanischeck-Bergmann Brinkmann
(86) Internationale Anmeldenummer: PCT/EP2007/009078
(87) Internationale Veröffentlichungsnummer: WO 2008/064743

(56) Entgegenhaltungen:
- DE-A- 2 829 626
- DE-U- 20 006 759
- FR-A- 2 636 657
- FR-A- 2 807 082

## Beschreibung

Die Erfindung betrifft ein Untersparren-Dämmsystem für ein Steildach, bestehend aus zumindest zwei im Abstand und parallel zueinander verlaufenden Bauelementen und in einem Raum zwischen den Bauelementen angeordneten Dämmelementen, insbesondere Mineralfaserdämmelementen, wobei die Bauelemente mit Halteelementen an Sparren des Steildachs befestigbar sind und die Halteelemente die Dämmelemente ergänzend gegen ein Herausfallen sichern.
Aus dem Stand der Technik sind Untersparren-Dämmsysteme für ein Schrägdach bekannt. Hierbei handelt es sich um Dämmsysteme, die ergänzend zu einem Zwischensparren-Dämmsystem zwischen unter den Sparren angeordneten Konterlatten angeordnet werden. Ein derartiges Untersparren-Dämmsystem besteht in der Regel aus Dämmelementen, die beispielsweise klemmend zwischen den Konterlatten angeordnet werden. Da der Wärmedurchgangswiderstand mit zunehmender Rohdichte von Dämmstoffelementen aus Mineralfasern zunimmt und die Herstellung derartiger hochverdichteter Dämmstoffelemente kostenintensiv ist sowie zu einer erschwerten Verarbeitung führt, ist es im Bereich der Dachdämmung vorteilhaft, Dämmelemente zu verarbeiten, die eine relativ geringe Rohdichte aufweisen und demzufolge eine geringe Eigensteifigkeit haben. Darüber hinaus werden bei der Untersparrendämmung Dämmelemente mit geringer Materialstärke verarbeitet, die wiederum nur eine geringe Eigensteifigkeit haben, so dass das Einklemmen derartiger Dämmelemente erschwert ist. Diese Dämmelemente werden beim Einbau parallel zu ihren großen Oberflächen komprimiert.
Auf die Konterlatten werden abschließend Abdeckelemente, beispielsweise Gipskartonplatten befestigt. Es besteht nun das Problem, dass die Dämmelemente bis zur Befestigung der Abdeckelemente dazu neigen, aus dem zwischen den Konterlatten gebildetem Raum herauszufallen.
Dieses Problem wird beispielsweise durch ein Untersparren-Dämmsystem gemäß der DE 200 06 759 U1 gelöst. Aus dieser Druckschrift ist ein Untersparren-Dämmsystem bekannt, welches eine Halteeinrichtung zum Sichern der Dämmelemente gegen ein Herausfallen aus dem Zwischenraum zwischen den Konterlatten aufweist. Diese Halteeinrichtung kann beispielsweise aus einem im Querschnitt U-förmigen Bügel bestehen, der zwei Schenkel und einen diese verbindenden Steg aufweist, wobei an den freien Enden der Schenkel nach außen gerichtete, zum Steg parallel verlaufende Abschnitte angeordnet sind. Dieser Bügel wird über eine Konterlatte geschoben, so dass die Schenkel in Richtung der Flächennormalen der Dämmelemente in der Zwischensparrendämmung verlaufen. Auf den beidseitig angeordneten Abschnitten können dann die Dämmelemente der Untersparrendämmung aufgelegt werden.

Dieses Befestigungselement hat den Nachteil, dass das Einbauen zwischen der Konterlattung und der bereits zuvor eingebauten Zwischensparrendämmung häufig dazu führt, dass die Dämmelemente der Zwischensparrendämmung bzw. eine die Zwischensparrendämmung zum Raum abdeckende Dampfbremse beschädigt werden. Eine weitere Halteeinrichtung ist aus dieser Druckschrift bekannt, die aus Flachelementen besteht, welche an der Konterlattung befestigt werden. Beispielsweise erfolgt die Befestigung mittels Schrauben oder Nägeln. Diese Ausgestaltung der Halteeinrichtung führt zu einer verlängerten Verarbeitungszeit für die Erstellung der Zwischensparrendämmung.

Schließlich ist aus dieser Druckschrift eine weitere Halteeinrichtung bekannt, die aus einem Kleber besteht, welcher auf nicht kaschierte Flächen der Plattenabschnitte der Zwischensparren-Dämmung aufgebracht wird. Das Aufbringen von zusätzlichem Kleber kann dazu führen, dass die Brandschutzeigenschaften eines derart hergestellten Dämmsystems nicht mehr erfüllt werden. Im Übrigen ist auch diese Vorgehensweise unbefriedigend, da insbesondere die Festigkeit von Mineralwolledämmelementen mit geringer Rohdichte nicht ausreichend ist, um ein Abreißen verklebter Dämmelemente sicher zu verhindern.

Bei einem voranstehend beschriebenen Untersparren-Dämmsystem ist es üblich, dass die Konterlatten aus Holz bestehen und mit den Sparren vernagelt oder verschraubt sind. Eine alternative Ausgestaltung sieht die Verwendung von Profilen anstelle der Konterlatten vor, wobei bevorzugt solche Profile zum Einsatz kommen, die im Querschnitt U-förmig ausgebildet sind. Diese Profile weisen zwei Schenkel und einen die Schenkel verbindenden Steg auf, wobei die Schenkel in gleiche Richtungen rechtwinklig zum Steg angeordnet sind.

Die Schenkel der Profile werden bei einer ordnungsgemäßen Montage stumpf in Richtung auf die Dachsparren ausgerichtet, so dass der Steg des Profils im Abstand zu den Oberflächen der Sparren angeordnet ist. Innerhalb des Raums zwischen dem Steg des Profils und den Oberflächen der Sparren können beispielsweise Energieleitungen verlegt werden.

Die Befestigung der Profile an den Sparren erfolgt mit L-förmigen Winkelelementen, die einerseits an einem Schenkel des Profils und andererseits an einer Oberfläche des Sparrens verschraubt sind.
Aus der FR 2 636 657 A ist ein Untersparren-Dämmsystem bekannt, welches aus zwei im Abstand und parallel zueinander verlaufenden Bauelementen besteht und über Z-förmige Haltelemente an Sparren befestigt sind. Die Bauelemente, welche der Befestigung von Verkleidungsplatten dienen, sind an auf der Oberfläche von Dämmelementen angeordneten Schenkeln der Halteelemente befestigbar, wobei benachbarte Dämmelemente an mittleren Schenkeln der Haltelemente anliegen, die auf einer Fläche Vorsprünge zum Eingriff in ein Dämmelement aufweisen. Ausgehend von dem voranstehend beschriebenen Stand der Technik liegt der Erfindung die Aufgabe zugrunde, ein gattungsgemäßes Untersparren-Dämmsystem dahingehend weiterzubilden, das in einfacher Weise die Dämmelemente zwischen den Bauelementen zumindest über einen Zeitraum gehalten werden, in dem das Untersparren-Dämmsystem nicht mit einer abschließend anzuordnenden Verkleidung abgedeckt ist.
Die Lösung dieser Aufgabenstallung sieht bei einem erfindungsgemäßen Untersparren-Dämmsystem vor, dass die Halteelemente im Wesentlichen U- oder L-förmig ausgebildet sind und einen am Sparren befestigten Schenkel sowie einen hierzu im Wesentlichen rechtwinklig verlaufenden und am Bauelement befestigten zweiten Schenkel aufweisen, wobei der zweite Schenkel ein freies Ende aufweist, das nach der Befestigung am Bauelement in Richtung auf das Dämmelement umbiegbar ist, um in Kontakt mit einer Oberfläche des Dämmelements gebracht zu werden.
Der Stand der Technik sieht entsprechende Halteelemente nicht vor, soweit als Bauelemente U-förmige Profile Verwendung finden. Lediglich bei einer Ausgestaltung eines Untersparren-Dämmsystems mit einer Konterlattung sind zusätzliche Halteeinrichtungen zum Sichern der Dämmelemente gegen ein Herausfallen aus dem Zwischenraum zwischen den Konterlatten vorgesehen. Erfindungsgemäß ist nun vorgesehen, dass ergänzende Halteeinrichtungen nicht notwendig sind, sondern das die Halteelemente nicht nur zur Befestigung der Bauelemente, sondern auch ergänzend zur Sicherung der Dämmelemente im Raum zwischen den Bauelementen genutzt werden, wobei die Halteelemente im Wesentlichen U- oder L-förmig ausgebildet sind und einen am Sparren befestigten Schenkel sowie einen hierzu im Wesentlichen rechtwinklig verlaufenden und am Bauelement befestigten zweiten Schenkel aufweisen, wobei der zweite Schenkel ein freies Ende aufweist, das nach der Befestigung am Bauelement in Richtung auf das Dämmelement umbiegbar ist, um in Kontakt mit einer Oberfläche des Dämmelements gebracht zu werden. Somit weist das erfindungsgemäße Untersparren-Dämmsystems den wesentlichen Vorteil auf, dass mit einer geringen Anzahl von Bauteilen eine sichere Befestigung der zwischen den Bauelementen angeordneten Dämmelemente erzielt werden kann. Zusätzliche Halteeinrichtungen sind bei der erfindungsgemäßen Ausgestaltung grundsätzlich nicht erforderlich, wenngleich diese - wie nachfolgend noch beschrieben wird - gegebenenfalls sinnvoll sind, um die Dämmelemente zu sichern.
Es ist nach einem weiteren Merkmal der Erfindung vorgesehen, dass die Bauelemente als Querschnitt im Wesentlichen U-förmige Profile ausgebildet sind. Diese Profile weisen den Vorteil auf, dass der Hohlraum zwischen den Profilen und den Sparren zur Aufnahmen von Energieleitungen, beispielsweise Elektrokabeln zur Verfügung stehen.
Es hat sich gemäß einem weiteren Merkmal der Erfindung als vorteilhaft erwiesen, dass die Halteelemente aus einem plastisch verformbaren Material, insbesondere aus einem Dünnblech bestehen. Durch diese Ausgestaltung ist die Handhabung der Halteelemente vereinfacht, da diese in ihrer L-Form verbaut werden können, bevor anschließend der über das Bauelement überstehende Schenkel in Richtung auf die Dämmelemente abgebogen wird.
Vorzugsweise ist gemäß einem weiteren Merkmal der Erfindung vorgesehen, dass die Halteelemente als Lochbleche ausgebildet sind. Derart ausgebildet kann die Befestigung der Halteelemente am Sparren einerseits bzw. am Bauelement andererseits variabel gestaltet werden. Des Weiteren ist die Ausgestaltung des Halteelements als Lochblech dahingehend vorteilhaft, dass der abschließende Biegevorgang erleichtert durchgeführt werden kann. Schließlich ist darauf hinzuweisen, dass entsprechende Bauelemente trotz eines deutlich reduzierten Gewichts noch eine ausreichende Stabilität für die hier gestellten Aufgaben aufweisen.
Eine ergänzende Ausgestaltung des erfindungsgemäßen Untersparren-Dämmsystems sieht vor, dass die Profile formschlüssig mit zumindest einem Montagebügel verbindbar sind, der sich in den Raum zwischen den Profilen erstreckt und das Dämmelement gegen ein Herausfallen sichert. Grundsätzlich erstrecken sich die Profile im rechten Winkel zum Verlauf der Sparren, wobei die Profile über mehrere Sparrenfelder hinweg reichen und an den beabstandet zueinander angeordneten und parallel zueinander verlaufenden Sparren befestigt sind. Je nach Sparrenabstand ergibt sich hieraus ein mehr oder weniger breites Sparrenfeld.

Die Dämmelemente werden gemäß dem erfindungsgemäßen Untersparren-Dämmsystem durch die Halteelemente im Bereich der Sparren gesichert. Bei einem relativ großen Sparrenabstand bzw. bei Dämmelementen, insbesondere aus Mineralfasern mit einer geringen Eigenstabilität, beispielsweise mit einer geringen Rohdichte, kann es erforderlich sein, dass die Dämmelemente ergänzend im Bereich der Sparrenfelder zwischen den Sparren und den dort angeordneten Profilen gestützt werden. Zu diesem Zweck sind die Montagebügel vorgesehen, die mit einem Profil formschlüssig verbindbar sind.

Es wird darauf hingewiesen, dass diese Montagebügel selbstverständlich auch unabhängig von den zuvor beschriebenen Halteelementen Verwendung finden können. Es kommt somit bei der erfindungsgemäßen Ausgestaltung des Untersparren-Dämmsystems dann nicht auf die Halteelemente an, wenn die Dämmelemente mit einer Vielzahl von Montagebügeln in dem Raum zwischen den Bauelementen gehalten werden. Diese Ausgestaltung ist beispielsweise dann gegeben, wenn die Bauelemente mit üblichen Befestigungselementen an den Sparren befestigt sind, die nicht über die Außenfläche der Bauelemente hinaus reichen, so dass diese Befestigungselemente lediglich zur Befestigung der Bauelemente an den Dachsparren vorgesehen sind.

In gleicher Weise ist darauf hinzuweisen, dass die voranstehend beschriebenen Ausführungsformen der Erfindung nicht auf die Verwendung von Profilen als Bauelemente beschränkt ist. Vielmehr lässt sich die erfindungsgemäße Ausgestaltung eines Untersparren-Dämmsystems auch mit einer Konterlattung verwirklichen, wobei die Konterlatten über Halteelemente an Sparren befestigt sind.

Der Montagebügel ist gemäß einer Weiterbildung dieser Ausführungsform im Wesentlichen L-förmig ausgebildet und mit einem Schenkel formschlüssig am Profil befestigbar. Der zweite, rechtwinklig zum ersten Schenkel verlaufende Schenkel übergreift bei bestimmungsgemäßer Anordnung an dem Profil zumindest ein Dämmelement.

Vorzugsweise weist der Montagebügel eine Aufnahme auf, die ein freies Ende eines Schenkels des Profils übergreift. Ergänzend kann im Übergangsbereich des ersten zum zweiten Schenkel ein im Übergangsbereich zwischen einem Schenkel und einem Steg des U-förmigen Profils ausgebildeter Vorsprung angeordnet sein, so dass der Montagebügel zumindest teilweise formschlüssig und im Übrigen kraftschlüssig mit dem Profil verbunden ist.
Es hat sich nach einem weiteren Merkmal als vorteilhaft erwiesen, den Montagebügel aus einem biegesteifen Material, insbesondere aus Metall oder Kunststoff auszubilden, um beispielsweise auch Dämmstoffelemente mit höherem Gewicht sicher zu halten. Bei einer Ausgestaltung aus Kunststoff ist insbesondere auf ein verringertes Eigengewicht und eine verringerte Wärmeleitfähigkeit im Vergleich zu einem Montagebügel aus Metall zu verweisen.
Schließlich ist nach einem weiteren Merkmal der Erfindung vorgesehen, dass der Montagebügel aus einem dünnen Blech, vorzugsweise mit einer Materialstärke <0,75 mm besteht und zumindest teilweise mit einer Sicke ausgebildet ist. Die Sicke dient hierbei der Aussteifung des Montagebügels aus einem sehr dünnen Metallblech, so dass die notwendigen Festigkeitseigenschaften des Montagebügels erreicht werden, der aber ergänzend mit einem geringen Gewicht ausgebildet ist.
Weitere Merkmale und Vorteile der Erfindung ergeben sich aus der nachfolgenden Beschreibung der zugehörigen Zeichnung, in der bevorzugte Ausführungsformen eines erfindungsgemäßen Untersparren-Dämmsystems dargestellt sind. In der Zeichnung zeigt:
- Figur 1: eine erste Ausführungsform eines Abschnitts eines Untersparren-Dämmsystems in Seitenansicht;
- Figur 2: eine zweite Ausführungsform eines Abschnitts eines Untersparren-Dämmsystems in Seitenansicht;
- Figur 3: eine dritte Ausführungsform eines Abschnitts eines Untersparren-Dämmsystems in Seitenansicht;
- Figur 4: einen Teil eines Untersparren-Dämmsystems gemäß Figur 3 in perspektivischer Ansicht;
- Figur 5: eine vierte ergänzende Ausführungsform eines Abschnitts eines Untersparren-Dämmsystems in Seitenansicht und
- Figur 6: einen Montagebügel zur Verwendung in einem Untersparren-Dämmsystem gemäß Figur 5 in Seitenansicht.

Die Figuren 1 bis 3 und 5 zeigen vier Ausführungsbeispiele eines Untersparren-Dämmsystems 1, welches unterhalb von Sparren 2 eines nicht näher dargestellten Steildachs angeordnet ist. Das Untersparren-Dämmsystem 1 besteht aus zumindest zwei im Abstand und parallel zueinander verlaufenden Bauelementen in Form von im Querschnitt U-förmigen Profilen 3, zwischen denen Dämmelemente 4, nämlich Mineralfaserdämmelemente angeordnet sind. Die Profile 3 sind über Halteelemente 5 mit den Sparren 2 verbunden. Zu diesem Zweck sind Schraubverbindungen 6 vorgesehen, mit denen die Halteelemente 5 mit den Sparren 2 verschraubt sind.

In Figur 1 ist ein Halteelement 5 dargestellt, welches im Wesentlichen U-förmig ausgebildet ist und zwei Schenkel 7 sowie einen hierzu rechtwinklig verlaufenden Steg 8 aufweist. Der Steg 8 ist über die Schraubverbindung 6 mit dem Sparren 2 verbunden.

Aus Figur 1 ist zu erkennen, dass die Schenkel 7 eine Länge aufweisen, die größer ist als die Höhe des Profils 3, so dass die Schenkel 7 über eine durch einen Steg des Profils 3 bestimmte Fläche herausragen.

Das Halteelement 5 ist aus einem Dünnblech ausgebildet, so dass die Schenkel 7 in einfacher Weise in Richtung der Pfeile 9 auf die Dämmelemente 4 zu abgebogen werden können, um die Dämmelemente 4 ergänzend gegen ein Herausfallen aus dem Raum zwischen den Profilen 3 zu sichern.

Das Profil 3 ist über weitere Schraubverbindungen 10 mit den Schenkeln 7 des Halteelements 5 verbunden.

Die Endlage der Schenkel 7 nach dem Umbiegen in Richtung auf die Dämmelemente 4 ist in den voranstehend genannten Figuren durch eine Strichlinie 11 dargestellt.

In Figur 2 ist eine zweite Ausführungsform eines Untersparren-Dämmsystems 1 dargestellt, welche sich dadurch von der Ausführungsform gemäß Figur 1 unterscheidet, dass das Halteelement 5 L-förmig ausgebildet ist, wobei zwei Halteelemente 5 nebeneinander an einem Sparren 2 angeordnet sind, bei denen die auf den Sparren 2 aufliegenden Schenkel 12 in entgegengesetzte Richtungen ausgerichtet sind und jeweils das Profil 3 untergreifen. Im Übrigen entspricht die Ausführungsform gemäß Figur 2 der Ausführungsform gemäß Figur 1 .

In Figur 3 ist eine dritte Ausführungsform eines erfindungsgemäßen Untersparren-Dämmsystems 1 dargestellt, welches unmittelbar mit der Ausführungsform gemäß Figur 2 vergleichbar ist, da auch hier die Halteelemente 5 im Wesentliche L-förmig ausgebildet sind. Im Unterschied zur Ausführungsform gemäß Figur 2 ist aber bei der Ausführungsform gemäß Figur 3 vorgesehen, dass die Schenkel 12 der Halteelemente 5 das Profil 3 nicht untergreifen, so dass das Profil 3 mit seinen Schenkeln stumpf auf einer Außenfläche des Sparren 2 aufsteht.
In Figur 4 sind in perspektivischer Ansicht ein Sparren 2, ein Profil 3 und zwei Halteelemente 5 dargestellt. Ergänzend zu den Figuren 1 bis 3 zeigt Figur 4 eine Knickstelle 13 des Halteelements 5. Ferner ist zu erkennen, dass die Schenkel 7 an ihren freien Enden aufeinander zu leicht abgebogen sind, um beispielsweise das Einsetzen der Dämmelemente 4 bei bereits abgebogenen Schenkel 7 derart zu vereinfachen, dass Oberflächenbereiche der Dämmelemente 4 nicht durch das freie Ende der Schenkel 7 beschädigt werden.

In den Figuren 5 und 6 ist eine ergänzende Ausführungsform eines Untersparren-Dämmsystems bzw. eines in diesem Untersparren-Dämmsystem verwendeten Montagebügels 14 dargestellt.
Der Montagebügel 14 gemäß Figur 6 ist L-förmig ausgebildet und weist zwei Schenkel 15 und 16 auf, die im Wesentlichen rechtwinklig zueinander ausgerichtet sind.
Der Schenkel 16 ist an seinem freien Ende mit einer Schrägfläche 17 ausgebildet, die das Einfügen der Dämmelemente 4 bei an dem Profil 3 befestigten Montagebügel 14 erleichtert.
Der Schenkel 15 des Montagebügels 14 hat an seinem freien Ende eine Aufnahme 18, die durch eine Umbördelung des freien Endes des Schenkels 15 gebildet ist und die ein freies Ende eines Schenkels des Profils 3 bei bestimmungsgemäßer Montage des Montagebügels 14 an dem Profil 3 übergreift.
Ergänzend ist im Übergangsbereich vom Schenkel 15 zum Schenkel 16 ein nasenförmiger Versprung 19 vorgesehen, der den Übergangsbereich des Stegs zum Schenkel des Profils 3 übergreift, so dass neben einer formschlüssigen Verbindung im Bereich der Aufnahme 18 ergänzend eine form- oder kraftschlüssige Verbindung im Bereich des Vorsprungs 19 zwischen dem Montagebügel 14 und dem Profil 3 hergestellt werden kann.

Der Montagebügel besteht aus einem dünnen Blech mit einer Materialstärke von 0,6 mm und weist ergänzend eine in Figur 6 nicht erkennbare Sicke auf. Durch die Sicke weist der Montagebügel 14 eine ausreichende Biegesteifigkeit auf, so dass mit dem Montagebügel 14 auch Dämmelemente 4 aus Mineralfasern mit höherer Rohdichte sicher im Raum zwischen zwei benachbart angeordneten und parallel zueinander verlaufenden Profilen 3 gehalten werden.
Die Erfindung ist nicht auf die voranstehend beschriebenen Ausführungsformen eines Untersparren-Dämmsystems beschränkt. Vielmehr sind vielfältige Änderungen möglich, ohne den Schutzbereich der Erfindung zu verlassen. Beispielsweise kann das Profil 3 auch als Kastenprofil ausgebildet sein oder die Form einer Konterlatte, auch aus Holz, aufweisen. Die in Figur 5 und 6 dargestellte ergänzende Ausführungsform eines Untersparren-Dämmsystems kann in Ergänzung des Untersparren-Dämmsystems gemäß den Figuren 1 bis 4 vorgesehen sein.

## Patentansprüche

1. Untersparren-Dämmsystem für ein Steildach, bestehend aus zumindest zwei im Abstand und parallel zueinander verlaufenden Bauelementen und in einem Raum zwischen den Bauelementen angeordneten Dämmelementen, insbesondere Mineralfaserdämmelementen, wobei die Bauelemente mit Halteelementen an Sparren des Steildachs befestigt sind und
die Halteelemente (5) die Dämmelemente (4) ergänzend gegen ein Herausfallen aus dem Raum zwischen den Bauelementen (3) sichern,
**dadurch gekennzeichnet,**
**dass**
die Halteelemente (5) im Wesentlichen U- oder L-förmig ausgebildet sind und einen am Sparren (2) befestigten Schenkel (12) sowie einen hierzu im Wesentlichen rechtwinklig verlaufenden und am Bauelement (3) befestigten zweiten Schenkel (7) aufweisen, wobei der zweite Schenkel (7) ein freies Ende aufweist, das nach der Befestigung am Bauelement (3) in Richtung auf das Dämmelement (4) umbiegbar ist, um in Kontakt mit einer Oberfläche des Dämmelements gebracht zu werden.

2. Untersparren-Dämmsystem nach Anspruch 1,
**dadurch gekennzeichnet,**
**dass** die Bauelemente (3) als im Querschnitt im Wesentlichen U-förmige Profile (3) ausgebildet sind.

3. Untersparren-Dämmsystem nach Anspruch 1,
**dadurch gekennzeichnet,**
**dass** die Halteelemente (5) aus einem plastisch verformbaren Material, insbesondere aus einem Dünnblech bestehen.

4. Untersparren-Dämmsystem nach Anspruch 1,
**dadurch gekennzeichnet,**
**dass** die Halteelemente (5) als Lochbleche ausgebildet sind.

5. Untersparren-Dämmsystem nach Anspruch 2,
**dadurch gekennzeichnet,**
**dass** die Profile (3) formschlüssig mit zumindest einem Montagebügel (14) verbindbar sind, der sich in den Raum zwischen den Profilen (3) erstreckt und das Dämmelement (4) gegen ein Herausfallen sichert.

6. Untersparren-Dämmsystem nach Anspruch 5,
**dadurch gekennzeichnet,**
**dass** der Montagebügel (19) im Wesentlichen L-förmig ausgebildet ist und mit einem Schenkel (15) am Profil (3) befestigbar ist.

7. Untersparren-Dämmsystem nach Anspruch 5,
**dadurch gekennzeichnet,**
**dass** der Montagebügel (14) eine Aufnahme (18) aufweist, die ein freies Ende eines Schenkels des Profils (3) übergreift.

8. Untersparren-Dämmsystem nach Anspruch 5,
**dadurch gekennzeichnet,**
**dass** der Montagebügel (14) aus einem biegesteifen Material, insbesondere aus Metall oder Kunststoff besteht.

9. Untersparren-Dämmsystem nach Anspruch 8,
**dadurch gekennzeichnet,**
**dass** der Montagebügel (14) aus einem dünnen Blech, vorzugsweise mit einer Materialstärke < 0,75 mm besteht und zumindest teilweise mit einer Sicke ausgebildet ist.

## Claims

1. An under rafter insulation system for a high pitched roof, consisting of at least two structural elements, which are spaced from each other and which extend in parallel one to another, and insulating elements, in particular mineral fiber insulating elements, which are arranged in a space between the structural elements, wherein the structural elements are fixed on rafters of the pitched roof by means of holding elements (5) and the holding elements (5) complementarily prevent the insulating elements (4) from falling out of the space between the structural elements (3),
**characterized in**
**that**
the holding elements (5) are essentially U-shaped or L-shaped and comprise a leg (12) fixed on the rafter (2) as well as a second leg (7) fixed on the structural element (3) and extending essentially perpendicularly to the first leg, wherein the second leg (7) comprises a free end which can be bent into the direction of the insulating element (4) after having been fixed on the structural element (3), in order to be brought into contact with a surface of the insulating element.

2. An under rafter insulation system according to claim 1,
**characterized in**
**that** the structural elements (3) are designed as profiles (3) having an essentially U-shaped cross section.

3. An under rafter insulation system according to claim 1,
**characterized in**
**that** the holding elements (5) are made of a plastically deformable material, in particular a thin metal sheet.

4. An under rafter insulation system according to claim 1,
**characterized in**
**that** the holding elements (5) are designed as perforated sheets.

5. An under rafter insulation system according to claim 2,
**characterized in**
**that** the profiles (3) can be positively connected with at least one mounting bracket (14) which extends into the space between the profiles (3) and prevents the insulating element (4) from falling out.

6. An under rafter insulation system according to claim 5,
**characterized in**
**that** the mounting bracket (14) is essentially L-shaped and can be fixed on the profile (3) by means of one leg (15).

7. An under rafter insulation system according to claim 5,
**characterized in**
**that** the mounting bracket (14) comprises a receiving space (18) which overlaps a free end of a leg of the profile (3).

8. An under rafter insulation system according to claim 5,
**characterized in**
**that** the mounting bracket (14) is made of a bend-proof material, in particular metal or plastic.

9. An under rafter insulation system according to claim 8,
**characterized in**
**that** the mounting bracket /14) is made of a thin sheet metal, preferably comprising a material thickness of < 0.75 mm and is at least partially formed with a corrugation.

## Revendications

1. Système d'isolation sous les chevrons destiné à un toit à forte pente, composé d'au moins deux éléments de construction espacés l'un de l'autre et 'étendant parallèlement l'un à l'autre et d'éléments d'isolation, notamment des éléments d'isolation en fibres minérales, disposés dans un espace entre les éléments de construction, les éléments de construction étant fixés à des chevrons du toit à forte pente par moyen des éléments de retenue (5) et les éléments de retenue (5) empêchant complémentairement les éléments d'isolation (4) de sortir de l'espace entre les éléments de construction (3),
**caractérisé en ce**
**que**
les éléments de retenue (5) sont essentiellement configurés en forme de U ou de L et ils comprennent une branche (12) fixée sur le chevron (2) ainsi qu'une deuxième branche (7) s'étendant essentiellement perpendiculairement à la première branche et fixée sur l'élément de construction (3), la deuxième branche (7) comprenant une extrémité libre, qui peut être pliée dans la direction de l'élément d'isolation (4) après sa fixation sur l'élément de construction (3) pour être mise en contact avec une surface de l'élément d'isolation.

2. Système d'isolation sous les chevrons selon la revendication 1,
**caractérisé en ce**
**que** les éléments de construction (3) sont configurés comme des profilés (3) dont la section transversale est essentiellement en forme de U.

3. Système d'isolation sous les chevrons selon la revendication 1,
**caractérisé en ce**
**que** les éléments de retenue (5) consistent en un matériau plastiquement déformable, notamment en une tôle mince.

4. Système d'isolation sous les chevrons selon la revendication 1,
**caractérisé en ce**
**que** les éléments de retenue (5) sont configurés comme des tôles perforées.

5. Système d'isolation sous les chevrons selon la revendication 2,
**caractérisé en ce**
**que** les profilés (3) peuvent être reliés par coopération de formes à au moins un support de montage (14), qui s'étend dans l'espace entre les profilés (3) et empêche l'élément d'isolation (4) de sortir.

6. Système d'isolation sous les chevrons selon la revendication 5,
**caractérisé en ce**
**que** le support de montage (14) est essentiellement configuré en forme de L et peut être fixé sur le profilé (3) par moyen d'une branche (15).

7. Système d'isolation sous les chevrons selon la revendication 5,
**caractérisé en ce**
**que** le support de montage (14) comprend un logement (18), qui recouvre une extrémité libre d'une branche du profilé (3).

8. Système d'isolation sous les chevrons selon la revendication 1,
**caractérisé en ce**
**que** le support de montage (14) consiste en un matériau rigide en flexion, notamment en métal ou en plastique.

9. Système d'isolation sous les chevrons selon la revendication 8,
**caractérisé en ce**
**que** le support de montage (14) consiste en une tôle mince, de préférence ayant une épaisseur de matériau de < 0,75 mm, et est au moins partiellement formé avec une ondulation.
